# EUROPÄISCHE PATENTSCHRIFT

(11) **EP 1 520 664 B1**
(45) Veröffentlichungstag und Bekanntmachung des Hinweises auf die Patenterteilung: **06.06.2007**
(21) Anmeldenummer: 03405709.1
(22) Anmeldetag: 02.10.2003
(51) Int. Cl.: B26D 1/38, B26D 7/26

(54) **Einrichtung zum Beschneiden eines Druckproduktes**
Device for trimming printed products
Dispositif pour rogner des signatures

(43) Veröffentlichungstag der Anmeldung: 06.04.2005
(73) Patentinhaber: Müller Martini Holding AG, 6052 Hergiswil (CH)
(72) Erfinder: Boss, Heinz, 4802 Strengelbach (CH)

(56) Entgegenhaltungen:
- EP-A- 0 367 715
- CH-A- 687 371
- DE-B- 1 074 392
- GB-A- 642 140
- GB-A- 735 381
- GB-A- 2 061 796
- US-A- 5 359 915
- US-A- 5 503 051
- US-A- 5 809 856
- US-A- 5 950 511

## Beschreibung

Die Erfindung betrifft eine Einrichtung zum Beschneiden eines Druckproduktes, das mit einer zu beschneidenden Seitenkante voraus einer aus einem stationären Schneidmesser und wenigstens einem mit diesem auf einer kreisförmigen Schneidbahn zusammenwirkenden, an einer umlaufenden Trommel befestigten Gegenmesser gebildeten Schneidvorrichtung zugeführt wird, wobei die Gegenmesser eine parallel zu den Mantellinien des durch die Kreisbahn gebildeten Zylinders resp. zur Drehachse der Schneidtrommel verlaufende Messerkante aufweisen.

Eine Einrichtung der vorstehend beschriebenen Art vermittelt die CH 687 371 A5, bei welcher die bei einer aus mehreren umlaufenden Fördereinheiten bestehenden Fördervorrichtung zugeführten Druckprodukte eine entlang der Fördervorrichtung angeordnete Schneidvorrichtung durchlaufen und dabei von stationären oder umlaufenden Messern an einer Kante beschnitten werden, wobei auf der gegenüberliegenden Seite der Druckprodukte eine im Takt der Fördervorrichtung rotierend angetriebene, eine Anlage für den Aushang der Druckprodukte bildende Stützvorrichtung vorgesehen ist.

An solche Schneidvorrichtungen werden hohe Ansprüche hinsichtlich Schneidqualität, Schneidleistung und Standzeit der Schneidwerkzeuge gestellt.
Es würde sich deshalb schon als Vorteil erweisen, wenn die Schneidwerkzeuge nicht wie beim erwähnten Stand der Technik über die ganze Schnittlänge in Schnittverbindung versetzt werden bzw. wenn nur eine partielle Schnittbeanspruchung der Schneidwerkzeuge vorgesehen ist.

Die Aufgabe der vorliegenden Erfindung besteht darin, eine Einrichtung der eingangs erwähnten Art zu schaffen, mit der eine hohe Schnittgenauigkeit und Schnittleistung erzielt werden kann, ohne dass dazu die notwendige Energie erhöht und die Standzeit der Schneidwerkzeuge reduziert werden muss.

Erfindungsgemäss wird die Aufgabe dadurch gelöst, dass das etwa quer zur Bewegungsrichtung des Gegenmessers sich erstreckende Schneidmesser eine entlang von aus Mantellinien eines aus der Schneidbahn des Gegenmessers gebildeten Zylindersektors wendelartig verlaufende Schneidkante aufweist, die an einem entlang der Mantellinien des Zylindersektors verlaufenden Messerschaft befestigt ist. Hierdurch wird es möglich sein, einen sanfteren Beschnitt der Druckprodukte und weniger Lärm als bisher mit geringerer Belastung der beanspruchten Einrichtungsteile durchzuführen.

Bezüglich kreisförmiger Schneidbahn bleibt eine entsprechend zylindrische Oberfläche an dem Schneidmesser erhalten. Die zylindrische Oberfläche erstreckt sich hinter die Schneidkante des Schneidmessers und endet an dem Messerschaft des Schneidmessers.

Um auf eine einfache Art das Schneidmesser nachschleifen zu können, ist es vorteilhaft, wenn der Messerschaft an einem Messerträger lösbar befestigt ist.

Es eignet sich ein Schneidmesser ganz besonders, wenn der Messerschaft leistenförmig ausgebildet und dadurch leicht entnehmbar ist.

Vorzugsweise ist der Messerträger durch eine der wendelartig verlaufenden Schneidkante entsprechend ansteigende/abfallende Aufspannfläche zur Befestigung des Schneidmessers ausgebildet, sodass eine präzise Lage des Schneidmessers an dem Messerträger gewährleistet ist.

Zweckmässig ist das Aufspannende des Messerträgers durch eine lösbar befestigte Aufspannleiste ausgebildet, die sich als servicefreundlich bei Montage und Demontage des Schneidmessers erweist.

Bei einer ersten Ausführungsform des Schneidmessers ist dieses an einem Rücken des Messerschafts gegen einen Referenzanschlag an dem Messerträger positionierbar, sodass das Schneidmesser nach jeder Entnahme von dem Messerträger, beispielsweise für den Nachschliff, wieder in der ursprünglichen Position befestigt werden kann.

Bei einer alternativen Ausführungsform des Schneidmessers ist dieses entlang der Schneidbahn verstellbar angeordnet, sodass es beispielsweise nach dem Schleifen in die ursprüngliche Schneidposition eingestellt werden kann.

Es erweist sich als vorteilhaft, wenn bei dem ersten Schneidmesser die Schneidkante auf einer der Schneidbahn abgewandten flachen Seite nachgeschliffen werden kann, sodass danach keine speziellen Einstellarbeiten des Schneidmessers sondern ein Einstellen des Messerträgers erforderlich ist.

Das Nachstellen des Messerträgers erfolgt durch eine Schwenkbewegung vorteilhaft um die Drehachse des Gegenmessers.

Die Schneidvorrichtung weist eine rotierende Schneidtrommel auf, an der wenigstens ein Gegenmesser befestigt ist.

Dadurch, dass die Schneidkante des Gegenmessers eine quer zur Umlaufrichtung gerichtete gerade Schneidkante aufweist erfolgt der Beschnitt der Druckprodukte nicht mit der ganzen Länge der Messerkanten, sondern wie ein Scherenschnitt entlang der Messerkanten.

Sinnvollerweise sind die Gegenmesser radial zur Drehachse der Schneidtrommel zustellbar ausgebildet und feststellbar, sodass ein Nachstellen des Schnittspaltes auch ohne Nachschleifen des Schneidmessers vorgenommen werden kann.

Zur genauen Einstellung des Schneidmessers in der Schneidposition kann letzteres um die Drehachse der Schneidtrommel verschwenk- und feststellbar sein.

Anschliessend wird die Erfindung unter Bezugnahme auf die Zeichnung, auf die bezüglich aller in der Beschreibung nicht näher erwähnten Einzelheiten ausdrücklich verwiesen wird, anhand mehrerer Ausführungsbeispiele erläutert. In der Zeichnung zeigen:
- Fig. 1: einen Querschnitt durch einen Messerträger nach der Linie I - I in Fig. 3,
- Fig. 2: einen Querschnitt durch den Messerträger mit geschliffener Schneidkante,
- Fig. 3: einen Längsschnitt durch eine Einrichtung zum Beschneiden von Druckprodukten nach der Linie III - III in Fig. 4,
- Fig. 4: einen Querschnitt durch die Einrichtung nach der Linie IV - IV in Fig. 3,
- Fig. 5: einen Querschnitt durch einen Messerträger nach der Linie V - V in Fig. 8,
- Fig. 6: eine räumliche Darstellung des Messerträgers in den Fig. 1, 2, 3 und 4,
- Fig. 7: einen Querschnitt durch eine Schneidvorrichtung nach der Linie VII - VII in Fig. 8 und
- Fig. 8: eine Draufsicht auf die Schneidvorrichtung nach Pfeil X in Fig. 7.

Die Fig. 1 und 2 zeigen ein in eine Einrichtung 1 zum Beschneiden von Druckprodukten (Fig. 4) eingebautes Schneidmesser 3, das drehfest um eine Drehachse 4 umlaufender Gegenmesser 5 (Fig. 3 und 4) angeordnet ist und mit letzteren jeweils eine Schneidvorrichtung 6 bildet. Die Gegenmesser 5 sind an einer rotierenden Trommel 7 befestigt und bilden eine Schneidtrommel 22.
Das etwa quer zur Drehrichtung F (Fig. 4) des Gegenmessers 5 angeordnete resp. sich erstreckende Schneidmesser 3 weist eine entlang von aus Mantellinien eines aus einer kreisförmigen Schneidbahn 11 des Gegenmessers 5 gebildeten Zylindersektors 8 wendelartig verlaufende Schneidkante 9 (siehe auch Fig. 6) auf, die an einem entlang der Mantellinien des Zylindersektors verlaufenden Messerschaft 10 befestigt ist. Die räumliche Darstellung des Messerträgers 12 in Fig. 6 zeigt auf eindrückliche Art den wendelartigen Verlauf der Messerkante 9 an der kreisförmigen Schneidbahn 11 der umlaufenden Gegenmesser 5, die rechtwinklig zur Umlaufrichtung angeordnet sind.
Die kreisförmige Schneidbahn 11 besteht auf dem gewundenen Abschnitt als zylindrischer Bereich und erstreckt sich hinter die Schneidkante 9 bis an den Messerschaft 10 des Schneidmessers 3, der einen leichten Absatz mit gewundenem Abschnitt bildet.
Das Schneidmesser 3 ist durch den leistenförmig ausgebildeten Messerschaft 10 durchsetzende Schrauben 13 mit einem Messerträger 12 lösbar verbunden, wobei das Befestigungsende des Messerträgers 12 eine der wendelartig verlaufenden Schneidkante entsprechend ansteigende resp. abfallende Aufspannfläche 14 aufweist. Die Aufspannfläche 14 ist etwa dem Wendelanstieg entsprechend geneigt und an einer das Ende des Messerträgers 12 bildenden Aufspannleiste 15 angeordnet. Diese ist durch Spannschrauben 16 an einem Support 17 festgeschraubt. Die Schneidkante 9 kann durch eine Hartmetallmesserklinge oder aus gehärtetem Stahl gebildet sein. Zum Nachschleifen wird das Schneidmesser 3 von der Aufspannleiste 15 gelöst und mit dem Schaftrücken 18 auf einem Tisch einer Schleifmaschine (nicht ersichtlich) aufgespannt. Sodann wird die Rückseite 19 des Schneidmessers 3 für das Nachschleifen der Schneidkante 9 überschliffen. Dieser Vorgang kann so oft erfolgen, bis die Rückseite 19 mit dem Messerschaft 10 eine Fläche bildet. Das Nachschleifen der Messerkante 9 kann auch auf dem ausgebauten Messerträger 12 durch eine Schleifmaschine durchgeführt werden. Durch das Nachschleifen der Schneidkante 9 weicht diese zurück, sodass sie in die Schneidposition nachgestellt werden muss. Zu diesem Zweck ist der Messerträger 12 um die Achse 4 verschwenkbar ausgebildet.
Das Schneidmesser 3 wiederum ist mit dem rückwärtigen Ende 20 des Messerschafts 10 gegen einen an dem Messerträger 12 angeordneten Referenzanschlag 21 positionierbar, sodass für das Einstellen des Schneidspalts keine hohen Anforderungen bestehen.
Der Referenzanschlag 21 befindet sich vorliegend an der Aufspannleiste 15, die das Ende des Messerträgers 12 bildet.
Die Fig. 3 und 4 zeigen die Einrichtung 1 mit in einem Gestell 23 eingebautem Schneidmesser 3 und umlaufender Schneidtrommel 22. Die Schneidtrommel 22 ist in Seitenschildern 24, 25 des Gestells 23 präzis gelagert und der Messerträger 12 lagert um die Achse 4 verstellbar (mit Spannbüchsen) in Flanschen 26, 27, die an den Seitenschildern 24, 25 befestigt sind.
Der Antrieb der Schneidtrommel 22 erfolgt über ein aus zwei Zahnrädern 28, 29 bestehendes Vorgelege 30, das mit einem Elektromotor (nicht ersichtlich) verbunden ist.
Die Schneidtrommel 22 ist käfigartig ausgebildet, d.h. die Trommelböden 31, 32 sind durch mehrere -hier sechs- am Umfang verteilt angeordnete Traversen 33 verbunden. An den Traversen 33 der Trommel 7 sind die Gegenmesser 5 durch Schrauben befestigt.
Die Schneidtrommel 22 ist durch die Trommelböden 31, 32 in den Seitenschildern 24, 25 des Gestells 23 gelagert, wobei die Trommelböden 31, 32 eine zur Drehachse 4 konzentrische Durchtrittsbohrung aufweisen, die von den Enden des in den Flanschen 26, 27 lagernden Messerträgers 12 durchsetzt werden.
Die Gegenmesser 5 können gemäss Fig. 7 radial zur kreisförmigen Schneidbahn 11 verstell- bzw. auf den gewünschten Schneidspalt von beispielsweise 1/100 mm eingestellt werden. Dadurch, dass die Gegenmesser 5 die Schneidkante 9 des Schneidmessers 3 passieren, ist es möglich, Rundlauffehler in der Schneidposition zu korrigieren und den gewünschten Schnittspalt für jede aus Schneidkante 9 des Schneidmessers 3 und eine zu Gegenmesser 5 gebildeten Schneidvorrichtung 6 einzustellen. Hierzu ist eine über die Länge einer Traverse 33 reichende Nachstellleiste 36 vorgesehen, die an dem überstehenden Rand mit auf die Gegenmesser 5 einwirkenden Einstellschrauben 37 und mit Gegenmuttern 38 versehen ist.
Die Fig. 7 und 8 zeigen eine Anordnung von Schneidmesser 3 und Gegenmesser 5 resp. eine Schneidvorrichtung 6, bei der das stationäre Schneidmesser 3 durch eine Senkkopfschraube 39 und einen in dem Messerträger 12 geführten Gleitstein 40 aufgespannt ist. Das Nachschleifen des Schneidmessers 3 kann an der zylindrischen Oberfläche erfolgen und das Einstellen in der Schneidposition wird über eine Verschiebung des Schneidmessers 3 über Gleitstein 40 und Senkkopfschraube 39 erreicht.
Die Durchtrittsbohrung eines Trommelbodens 32 ist mit einem Absaugstutzen 34 eines mit einem Hohlraum 35 ausgebildeten Lagerflansches 27 einerseits und mit einer Absaugvorrichtung (nicht dargestellt) andererseits verbunden. In die Durchtrittsöffnung des Trommelbodens 32 mündet ein unterhalb des Messerträgers 12 angeordneter Sammelkanal 35, in dem die durch die Schneidvorrichtung 6 von den Druckprodukten 2 abgetrennten Späne aufgenommen und durch die Absaugvorrichtung abgeführt werden.

## Patentansprüche

1. Einrichtung (1) zum Beschneiden eines Druckproduktes (2), das mit einer zu beschneidenden Seitenkante voraus einer aus einem stationären Schneidmesser (3) und wenigstens einem mit diesem auf einer kreisförmigen Schneidbahn (11) zusammenwirkenden, an einer umlaufenden Schneidtrommel (22) befestigten Gegenmesser (5) gebildeten Schneidvorrichtung (6) zugeführt wird, wobei die Gegenmesser (5) eine parallel zu den Mantellinien des durch die Kreisbahn (11) gebildeten Zylinders respektive zur Drehachse (4) der Schneidtrommel (22) verlaufende Messerkante aufweisen, **dadurch gekennzeichnet, dass** das etwa quer zur Bewegungsrichtung des Gegenmessers (5) sich erstreckende Schneidmesser (3) eine entlang von aus Mantellinien eines aus der Schneidbahn (11) des Gegenmessers (5) gebildeten Zylindersektors (8) wendelartig verlaufende Schneidkante (9) aufweist, die an einem entlang der Mantellinien des Zylindersektors (8) verlaufenden Messerschaft (10) befestigt ist.

2. Einrichtung nach Anspruch 1, **dadurch gekennzeichnet, dass** der Messerschaft (10) an einem Messerträger (12) lösbar befestigt ist.

3. Einrichtung nach Anspruch 1 oder 2, **dadurch gekennzeichnet, dass** der Messerschaft (10) leistenförmig ausgebildet ist.

4. Einrichtung nach einem der Ansprüche 2 und 3, **dadurch gekennzeichnet, dass** der Messerträger (12) eine der am Zylindersektor (8) wendelartig verlaufenden Schneidkante (9) entsprechend ansteigende/abfallende Aufspannfläche (14) zur Befestigung des Schneidmessers (3) aufweist.

5. Einrichtung nach einem der Ansprüche 2 bis 4, **dadurch gekennzeichnet, dass** das Aufspannende des Messerträgers (12) durch eine lösbar befestigte Aufspannleiste (15) ausgebildet ist.

6. Einrichtung nach einem der Ansprüche 2 bis 5, **dadurch gekennzeichnet, dass** das Schneidmesser (3) an einem Rücken des Messerschafts (10) gegen einen Referenzanschlag (21) an dem Messerträger (12) positionierbar ist.

7. Einrichtung nach einem der Ansprüche 2 bis 5, **dadurch gekennzeichnet, dass** das Schneidmesser (3) und/oder das Gegenmesser (5) entlang der Schneidbahn (11) verstellbar ist.

8. Einrichtung nach einem der Ansprüche 1 bis 7, **dadurch gekennzeichnet, dass** die Schneidkante (9) des Schneidmessers (3) durch eine Hartmetallklinge gebildet ist.

9. Einrichtung nach einem der Ansprüche 1 bis 8, **dadurch gekennzeichnet, dass** die Schneidkante (9) des Schneidmessers (3) auf einer von der Schneidbahn (11) abgewandten flachen Seite nachschleifbar ausgebildet ist.

10. Einrichtung nach einem der Ansprüche 1 bis 9, **dadurch gekennzeichnet, dass** der Messerträger (12) um die Drehachse (4) des Gegenmessers (5) verschwenkbar und feststellbar ist.

11. Einrichtung nach einem der Ansprüche 1 bis 10, **dadurch gekennzeichnet, dass** die Gegenmesser (5) radial zur Drehachse (4) der Schneidtrommel (22) zustellbar ausgebildet und feststellbar sind.

12. Einrichtung nach einem der Ansprüche 1 bis 11, **dadurch gekennzeichnet, dass** das Schneidmesser 3) um die Drehachse (4) der Schneidtrommel 22) verschwenk- und feststellbar ist.

13. Einrichtung nach einem der Ansprüche 11 bis 12, **dadurch gekennzeichnet, dass** die Schneidtrommel (22) durch mehrere die Tromelböden (31, 32) der Trommel (7) am Umfang verbindende, parallel zur Drehachse (4) verlaufende Traversen (33) ausgebildet ist.

14. Einrichtung nach einem der Ansprüche 11 bis 13, **dadurch gekennzeichnet, dass** innerhalb der Schneidtrommel (22) ein an dem Messerträger (12) befestigter, Späne aufnehmender Sammelkanal (35) angeordnet ist.

15. Einrichtung nach Anspruch 14, **dadurch gekennzeichnet, dass** der Sammelkanal (35) mit einer Absaugvorrichtung verbunden ist.

## Claims

1. Device (1) for trimming a printed product (2) which is fed, with a lateral edge to be trimmed frontmost, to a trimming device (6) comprising a stationary blade (3) and at least one counter-blade (5) which is fastened to a circulating cutting drum (22) and cooperates with said blade on a circular cutting path (11), wherein the counter-blades (5) have a blade edge extending parallel to the surface lines of the cylinder formed by the circular path (11) or to the rotation axis (4) of the cutting drum (22), **characterised in that** the blade (3) extending approximately transversely to the movement direction of the counter-blade (5) has a cutting edge (9) extending helically along a cylindrical sector (8) formed from surface lines of the cutting path (11) of the counter-blade (5), said cutting edge (9) being fastened to a blade shaft (10) extending along the surface lines of the cylindrical sector (8).

2. Device according to claim 1, **characterised in that** the blade shaft (10) is detachably fastened to a blade carrier (12).

3. Device according to claim 1 or 2, **characterised in that** the blade shaft (10) is configured batten-shaped.

4. Device according to one of the claims 2 and 3, **characterised in that** the blade carrier (12) has a clamping surface (14) for fastening the blade (3), said clamping surface rising and/or falling to correspond to the helically extending cutting edge (9) on the cylindrical sector (8).

5. Device according to one of the claims 2 to 4, **characterised in that** the clamping end of the blade carrier (12) is formed by a releasably fastened clamping batten (15) .

6. Device according to one of the claims 2 to 5, **characterised in that** the blade (3) can be positioned on a rear of the blade shaft (10) against a reference stop (21) on the blade carrier (12).

7. Device according to one of the claims 2 to 5, **characterised in that** the blade (3) and/or the counter-blade (5) is adjustable along the cutting path (11).

8. Device according to one of the claims 1 to 7, **characterised in that** the cutting edge (9) of the blade (3) is formed by a hard metal blade.

9. Device according to one of the claims 1 to 8, **characterised in that** the cutting edge (9) of the blade (3) is formed on a flat side that faces away from the cutting path (11) so that it can be sharpened.

10. Device according to one of the claims 1 to 9, **characterised in that** the blade carrier (12) can be pivoted and fixed about the rotation axis (4) of the counter-blade (5) .

11. Device according to one of the claims 1 to 10, **characterised in that** the counter-blades (5) are configured so that they can be adjusted and fixed radially to the rotation axis (4) of the cutting drum (22).

12. Device according to one of the claims 1 to 11, **characterised in that** the blade (3) can be pivoted and fixed about the rotation axis (4) of the cutting drum (22).

13. Device according to one of the claims 11 to 12, **characterised in that** the cutting drum (22) is formed by a plurality of braces (33) extending parallel to the rotation axis (4) and connecting the ends (31, 32) of the drum at the circumference.

14. Device according to one of the claims 11 to 13, **characterised in that** within the cutting drum (22), a collecting channel (35) is provided which is connected to the blade carrier (12) and collects off-cuts.

15. Device according to claim 14, **characterised in that** the collecting channel (35) is connected to a suction device.

## Revendications

1. Dispositif (1) pour couper un produit imprimé (2), qui est amené avec un bord latéral à couper en avant à un dispositif de coupe (6) constitué d'un couteau stationnaire (3) et d'au moins un contre-couteau (5) coopérant avec le précédent sur une trajectoire de coupe circulaire (11) et fixé sur un tambour de coupe rotatif (22), sachant que les contre-couteaux (5) présentent une arête de couteau s'étendant parallèlement aux génératrices du cylindre formé par la trajectoire circulaire (11) ou respectivement à l'axe de rotation (4) du tambour de coupe (22), **caractérisé en ce que** le couteau (3), qui s'étend environ transversalement à la direction de déplacement du contre-couteau (5), présente un tranchant (9) s'étendant en hélice le long de génératrices d'un secteur cylindrique (8) formé à partir de la trajectoire de coupe (11) du contre-couteau (5), tranchant qui est fixé sur un corps de couteau (10) s'étendant le long des génératrices du secteur cylindrique (8).

2. Dispositif selon la revendication 1, **caractérisé en ce que** le corps de couteau (10) est fixé de manière amovible sur un porte-couteau (12).

3. Dispositif selon la revendication 1 ou 2, **caractérisé en ce que** le corps de couteau (10) est réalisé en forme de barrette.

4. Dispositif selon la revendication 2 ou 3, **caractérisé en ce que** le porte-couteau (12) présente une surface de serrage (14) pour la fixation du couteau (3) qui est ascendante/descendante conformément au tranchant (9) s'étendant en hélice sur le secteur cylindrique (8).

5. Dispositif selon l'une des revendications 2 à 4, **caractérisé en ce que** l'extrémité de serrage du porte-couteau (12) est formée par une barrette de serrage (15) fixée de manière amovible.

6. Dispositif selon l'une des revendications 2 à 5, **caractérisé en ce que** le couteau (3) peut, sur un dos du corps de couteau (10), être positionné contre une butée de référence (21) sur le porte-couteau (12).

7. Dispositif selon l'une des revendications 2 à 5, **caractérisé en ce que** le couteau (3) et/ou le contre-couteau (5) peuvent être réglés le long de la trajectoire de coupe (11).

8. Dispositif selon l'une des revendications 1 à 7, **caractérisé en ce que** le tranchant (9) du couteau (3) est formé par une lame en métal dur.

9. Dispositif selon l'une des revendications 1 à 8, **caractérisé en ce que** le tranchant (9) du couteau (3) est conçu réaffûtable sur un côté plat opposé à la trajectoire de coupe (11).

10. Dispositif selon l'une des revendications 1 à 9, **caractérisé en ce que** le porte-couteau (12) peut être pivoté autour de l'axe de rotation (4) du contre-couteau (5), et fixé en position.

11. Dispositif selon l'une des revendications 1 à 10, **caractérisé en ce que** les contre-couteaux (5) peuvent être rapprochés radialement de l'axe de rotation (4) du tambour de coupe (22), et fixés en position.

12. Dispositif selon l'une des revendications 1 à 11, **caractérisé en ce que** le couteau (3) peut être pivoté autour de l'axe de rotation (4) du tambour de coupe (22), et fixé en position.

13. Dispositif selon l'une des revendications 1 à 12, **caractérisé en ce que** le tambour de coupe (22) est formé par plusieurs traverses (33) s'étendant parallèlement à l'axe de rotation (4) et reliant les fonds (31, 32) du tambour (7) à la circonférence.

14. Dispositif selon l'une des revendications 1 à 13, **caractérisé en ce qu'**un canal collecteur (35) recevant les copeaux et fixé sur le porte-couteau (12) est disposé à l'intérieur du tambour de coupe (22).

15. Dispositif selon la revendication 14, **caractérisé en ce que** le canal collecteur (35) est relié à un dispositif d'évacuation par aspiration.
